# FASCICULE DE BREVET EUROPEEN

(11) **EP 2 990 882 B1**
(45) Date de publication et mention de la délivrance du brevet: **15.01.2020**
(21) Numéro de dépôt: 14182343.5
(22) Date de dépôt: 26.08.2014
(51) Int. Cl.: G04B 18/00

(54) **Balancier à réglage d'inertie**
Unruh mit Trägheitsregulierung
Balance with inertia adjustment.

(43) Date de publication de la demande: 02.03.2016
(73) Titulaire: Nivarox-FAR S.A., 2400 Le Locle (CH)
(72) Inventeur: Graf, Emmanuel, 2400 Le Locle (CH); Stranczl, Marc, 1260 Nyon (CH)
(74) Mandataire: Ravenel, Thierry Gérard Louis

(56) Documents cités:
- EP-A1- 2 410 386
- CH-A2- 703 463
- CH-B1- 698 024
- US-A- 510 202

## Description

### Domaine de l'invention

L'invention se rapporte à un balancier à réglage d'inertie présentant des moyens de réglage de l'inertie.

L'invention concerne également un mouvement d'horlogerie comprenant un tel système ainsi qu'une pièce d'horlogerie équipée d'un tel mouvement.

### Arrière-plan de l'invention

Il est connu du brevet CH 705 238 un balancier à masselottes pincées permettant un réglage de l'inertie et/ou de l'équilibrage. Le balancier présente deux bras comportant chacun un logement pour la réception et le pincement en position d'une tige d'une masselotte, la tête de la masselotte reposant contre la face

Le balancier décrit ci-dessus présente plusieurs inconvénients. On mentionnera tout d'abord que l'accès aux masselottes peut-être difficile selon l'architecture du mouvement et rendre le réglage de l'inertie compliqué, ce qui peut entrainer une augmentation des coûts de réglage. De plus, un tel balancier est relativement encombrant, la tête des masselottes reposant dans la noyure du balancier, ce qui peut entrainer une augmentation de l'épaisseur du mouvement.

Il est connu, par exemple, des brevets CH 698 024 et EP 2 410 386 de tels balanciers à réglage d'inertie présentant des moyens de réglage de l'inertie.

On connait également du brevet EP 1 351 103, un balancier à réglage de l'inertie pour mouvement d'horlogerie dans lequel la serge présente des évidements pour recevoir des masselottes de manière à ce qu'il n'y ait pas de partie saillante. Si le réglage du balancier est facilité, ce dernier requiert un usinage pour les évidements qui est relativement délicat, chronophage et onéreux.

### Résumé de l'invention

L'invention a notamment pour objectif de pallier les différents inconvénients de ces techniques connues.

Plus précisément, un objectif de l'invention est de fournir un balancier à réglage d'inertie permettant d'obtenir un mouvement d'horlogerie compact.

L'invention a également pour objectif, au moins dans un mode de réalisation particulier, de fournir un balancier à réglage d'inertie qui soit simple à mettre en œuvre et peu coûteux à réaliser.

Ces objectifs, ainsi que d'autres qui apparaîtront plus clairement par la suite, sont atteints selon l'invention à l'aide d'un balancier à réglage d'inertie, pour pièce d'horlogerie, comprenant un moyeu définissant l'axe de pivotement dudit balancier, une serge, un voile s'étendant entre un plan inférieur et un plan supérieur de part et d'autre d'un plan médian, ledit voile comprenant au moins un bras reliant ladite serge audit moyeu, ledit au moins un bras comprenant un logement configuré pour recevoir et maintenir en place au moins une masselotte, ladite au moins une masselotte présentant une face avant et une face arrière

Selon l'invention, ladite au moins une masselotte est intégrée dans ledit bras dudit balancier, et ladite au moins une masselotte comprend des ailes supérieures et des ailes inférieures destinées à prendre appui de part et d'autre dudit bras respectivement au niveau du plan inférieur et du plan supérieur pour maintenir axialement en place ladite au moins une masselotte..

L'invention concerne également un balancier à réglage d'inertie, pour pièce d'horlogerie, comprenant un moyeu définissant l'axe de pivotement dudit balancier, une serge, un voile s'étendant entre un plan inférieur et un plan supérieur de part et d'autre d'un plan médian, ledit voile comprenant au moins un bras reliant ladite serge audit moyeu, ledit au moins un bras comprenant un logement configuré pour recevoir et maintenir en place au moins une masselotte, ladite au moins une masselotte présentant une face avant et une face arrière, et étant de forme cylindrique dont lesdites faces forment les bases du cylindre, ladite au moins une masselotte étant intégrée dans ledit bras dudit balancier, de manière que lesdites face avant et face arrière sont sensiblement dans ledit plan supérieur et ledit plan inférieur.

Conformément à d'autres variantes avantageuses de l'invention :
- la face avant et la face arrière de la au moins une masselotte sont en retrait de 0µm à 1mm par rapport au plan supérieur et au plan inférieur ;
- la face avant et la face arrière de la au moins une masselotte sont saillantes jusqu'à 0.6mm par rapport au plan supérieur et au plan inférieur ;
- la au moins une masselotte est dans le plan médian du voile ;
- le logement et la au moins une masselotte sont de forme complémentaire ;
- la au moins une masselotte est pincée avec un couple de retenue prédéterminé au sein du logement ;
- le bras présente une partie élastique s'étendant dans le plan médian, la partie élastique étant apte à se déformer lors du montage de la au moins une masselotte ;
- le logement comprend des arrêts au niveau du plan supérieur et du plan inférieur pour maintenir en place la au moins une masselotte ;
- la au moins une masselotte est chassée dans le logement du bras du balancier ;
- le bras et la serge ont la même épaisseur.

L'invention concerne aussi un mouvement d'horlogerie comprenant un balancier conforme à l'invention.

L'invention concerne également une pièce d'horlogerie comprenant un mouvement horloger conforme à l'invention.

Ainsi, l'objet de la présente invention, par ses différents aspects fonctionnels et structurels décrits ci-dessus, permet d'obtenir un balancier à réglage d'inertie relativement compact.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue en perspective d'un balancier conforme à l'invention selon un premier mode de réalisation ;
- la figure 2 est une vue en perspective d'un balancier conforme à l'invention selon un deuxième mode de réalisation ;
- les figures 3 et 4 sont respectivement des vues en coupe d'un balancier selon les premier et deuxième modes de réalisation illustrés aux figures 1 et 2.

### Description détaillée des modes de réalisation préférés

Un mouvement d'horlogerie selon un exemple de réalisation va maintenant être décrit dans ce qui suit faisant référence conjointement aux figures 1, 2, 3 et 4.

L'invention concerne ainsi un balancier 1 à réglage d'inertie, pour pièce d'horlogerie, comprenant un moyeu 4 définissant l'axe de pivotement A du balancier 1, une serge 10, un voile 11 s'étendant entre un plan inférieur Pi et un plan supérieur Ps de part et d'autre d'un plan médian Pm, le voile 11 comprenant au moins un bras 2 reliant la serge 10 au moyeu 4, l'au moins un bras 2 comprenant un logement 3 configuré pour recevoir et maintenir en place au moins une masselotte 5.

Avantageusement, le balancier présente une face avant 12 présentant une noyure 14 et une face arrière 13 pouvant aussi être noyurée.

Selon un mode de réalisation particulier, la hauteur de la serge 10 peut être identique au voile 11, dans ce cas le balancier 1 ne présente aucune noyure ce qui permet d'obtenir un balancier le plus compact possible.

Tel qu'illustré, le balancier 1 comprend quatre bras, formant un moyeu 4 à leur intersection, le moyeu 4 étant muni d'un orifice 40 destiné à recevoir un axe de balancier 41, le voile 11 étant ainsi formé par les quatre bras et le moyeu 4.

La serge 10 est de forme circulaire et ne présente aucune partie saillante, tout comme les bras 2, de sorte que le balancier 1 soit le plus compact possible.

Comme on peut l'observer sur les figures, la masselotte 5 est de forme cylindrique et comprend une face avant 52 et une face arrière 53 et peut présenter selon un mode de réalisation de l'invention des ailes supérieure 54 et inférieure 55.

De manière avantageuse, chaque masselotte 5 est pincée dans un logement 3 dans une position de service où un plan médian qu'elle comporte est confondu avec le plan médian Pm du voile 11.

Le balancier 1 comporte des parties rigides constituées par le moyeu 4, la serge 10, et les bras 2 reliant la serge 10 au moyeu 4. Le logement 3 est délimité, d'une part par une partie rigide du balancier 1, et d'autre part un bras 20 déformable élastiquement.

Selon un mode de réalisation particulier de l'invention, non illustré sur les figures, la serge 10 du balancier est de même épaisseur que les bras 2 du balancier 1 et est ainsi confondue avec les bras 2 du balancier, les bras 2 et la serge 10 formant alors un élément plan.

Avantageusement, le logement 3 est délimité par une partie rigide du bras 2, et par une partie élastique 20 solidaire d'une partie rigide du bras 2, la partie élastique 20 étant en permanence rappelé vers la partie rigide du bras 2 délimitant le logement 3.

De manière avantageuse, le bras 2 présente dans le prolongement du logement 3 un évidement 21 destiné à faciliter la déformation de la partie élastique 20.

Selon un mode de réalisation préférentiel le logement 3 est sensiblement de la même forme que la masselotte 5. Ce mode de réalisation est particulièrement avantageux car il permet de limiter l'épaisseur du balancier 1 une fois les masselottes 5 montées sur le balancier 1.

Dans ce mode de réalisation préférentiel, la partie élastique 20 s'étend dans le plan médian Pm du voile, le bras 2 présentant un évidement 21 facilitant la déformation de la partie élastique 20.

Le balancier 1 comprend également des masselottes 5 de réglage sous la forme de cylindre, les masselottes 5 étant munies d'une ouverture 50 en forme de demi-lune, ou toutes autres formes, et des moyens d'entraînement 51 tels qu'une encoche de réglage ou tout autre moyens connu de l'homme du métier pour régler la position de la masselotte 5.

Selon un premier mode de réalisation, illustré aux figures 1 et 3, le logement 3 et la partie élastique 20 de forme complémentaire à la masselotte 5 comprennent des arrêts 30 à proximité des bords supérieur et inférieur du logement 3 respectivement au niveau du plan supérieur Ps et du plan inférieur Pi pour maintenir en place la masselotte 5 selon le plan médian Pm dans le logement 3 tout en la laissant libre en rotation.

De tels logements 3 permettent d'avoir des masselottes 5 entièrement noyées dans les bras 2 du balancier 1. Lors de la mise en place des masselottes 5 dans les logements 3, les masselottes sont pincées dans les logements 3 et sont ainsi maintenues par friction dans leur position sous l'effet de l'élasticité du bras élastique 20.

Selon un deuxième mode de réalisation, visible aux figures 2 et 4, la masselotte 5 comprend des ailes supérieures et inférieures destinées à prendre appui de part et d'autre du bras 2, et plus précisément de part et d'autre du logement 3, respectivement au niveau du plan inférieur Pi et du plan supérieur Ps de manière à maintenir la masselotte 5 dans le logement 3 tout en la laissant libre en rotation dans le dit logement 3.

De manière avantageuse, la masselotte 5 est intégrée dans le bras 2 du balancier 1 de manière que les faces avant et face arrière sont sensiblement dans le plan supérieur Ps et le plan inférieur Pi. Par sensiblement, on entend que les faces avant 52 et arrière 53 sont en retrait de 0µm à 1mm par rapport au plan supérieur Ps et au plan inférieur Pi dans le premier mode de réalisation et que les ailes supérieures et inférieures de la masselotte 5 sont saillantes jusqu'à 0.6mm par rapport au plan supérieur Ps et au plan inférieur Pi dans le deuxième mode de réalisation. Un tel agencement permet d'obtenir un balancier à réglage d'inertie présentant un encombrement réduit.

Un tel balancier 1 conforme à l'invention permet notamment de monter les masselottes 5 sur les bras 2 du balancier 1 quel que soit le sens de montage de ce dernier. De manière générale, l'homme du métier choisira le sens de montage des masselottes 5 sur le balancier 1 en fonction de la facilité d'accès aux masselottes 5 une fois le balancier 1 monté dans un mouvement.

L'invention concerne également un mouvement horloger et une pièce d'horlogerie équipés d'un balancier conforme à l'invention.

Grâce à ces différents aspects de l'invention, on dispose d'un balancier compact permettant de réduire l'épaisseur du mouvement horloger et peu couteux à fabriquer.

Bien entendu, la présente invention ne se limite pas à l'exemple illustré et est susceptible de diverses variantes et modifications qui apparaîtront à l'homme de l'art, sans sortir du cadre de l'invention telle que définie par les revendications annexées.

### NOMENCLATURE

1. Balancier,
10. Serge,
11. Voile,
12. Face avant du balancier,
13. Face arrière du balancier,
14. Noyure,
2. Bras,
20. Partie élastique,
21. Evidement,
3. Logements,
30. Arrêts,
4. Moyeu,
40. Orifice,
41. Axe du balancier
5. Masselotte,
50. Ouverture,
51. Moyens d'entrainement,
52. Face avant de la masselotte,
53. Face arrière de la masselotte,
54. Aile supérieure de la masselotte,
55. Aile inférieure de la masselotte,
A. Axe de pivotement ;
Pm. Plan médian ;
Pi. Plan inférieur ;
Ps. Plan supérieur.

## Revendications

1. Balancier (1) à réglage d'inertie, pour pièce d'horlogerie, comprenant un moyeu (4) définissant l'axe de pivotement (A) dudit balancier (1), une serge (10), un voile (11) s'étendant entre un plan inférieur (Pi) et un plan supérieur (Ps) de part et d'autre d'un plan médian (Pm), ledit voile (11) comprenant au moins un bras (2) reliant ladite serge (10) audit moyeu (4), ledit au moins un bras (2) comprenant un logement (3) configuré pour recevoir et maintenir en place au moins une masselotte (5),
ladite au moins une masselotte (5) présentant une face avant (52) et une face arrière (53) et **caractérisé en ce que** ladite au moins une masselotte est intégrée dans ledit bras (2) dudit balancier (1),et **en ce que** lequel ladite au moins une masselotte (5) comprend des ailes supérieures (54) et des ailes inférieures (55) destinées à prendre appui de part et d'autre dudit bras (2) respectivement au niveau du plan inférieur (Pi) et du plan supérieur (Ps) pour maintenir axialement en place ladite au moins une masselotte (5).

2. Balancier (1) à réglage d'inertie, pour pièce d'horlogerie, comprenant un moyeu (4) définissant l'axe de pivotement (A) dudit balancier (1), une serge (10), un voile (11) s'étendant entre un plan inférieur (Pi) et un plan supérieur (Ps) de part et d'autre d'un plan médian (Pm), ledit voile (11) comprenant au moins un bras (2) reliant ladite serge (10) audit moyeu (4), ledit au moins un bras (2) comprenant un logement (3) configuré pour recevoir et maintenir en place au moins une masselotte (5), ladite au moins une masselotte (5) présentant une face avant (52) et une face arrière (53), et étant de forme cylindrique dont lesdites faces forment les bases du cylindre,
**caractérisé en ce que** ladite au moins une masselotte est intégrée dans ledit bras (2) dudit balancier (1), de manière que lesdites face avant et face arrière sont sensiblement dans ledit plan supérieur (Ps) et ledit plan inférieur (Pi)

3. Balancier (1) selon la revendication 2, dans lequel ladite face avant (52) et ladite face arrière (53) de ladite au moins une masselotte (5) sont en retrait de 0µm à 1mm par rapport audit plan supérieur (Ps) et audit plan inférieur (Pi).

4. Balancier (1) selon la revendication 1, dans lequel ladite face avant (52) et ladite face arrière (53) de ladite au moins une masselotte (5) sont saillantes jusqu'à 0.6mm par rapport audit plan supérieur (Ps) et au plan inférieur (Pi).

5. Balancier (1) selon l'une quelconque des revendications 1 à 4, dans lequel ladite au moins une masselotte (5) est en place selon ledit plan médian (Pm) dudit voile.

6. Balancier (1) selon l'une quelconque des revendications 1 à 5, dans lequel ledit logement (3) et ladite au moins une masselotte (5) sont de forme complémentaire.

7. Balancier (1) selon l'une quelconque des revendications 1 à 6, dans lequel ladite au moins une masselotte (5) est pincée avec un couple de retenue prédéterminé au sein dudit logement (3).

8. Balancier (1) selon l'une quelconque des revendications 1 à 7, dans lequel ledit bras (2) présente une partie élastique (20) s'étendant selon ledit plan médian (Pm), ladite partie élastique (20) étant apte à se déformer lors du montage de ladite au moins une masselotte (5).

9. Balancier (1) selon l'une quelconque des revendications à 8, dans lequel ledit logement (3) comprend des arrêts (30) au niveau du plan supérieur (Ps) et du plan inférieur (Pi) pour maintenir axialement en place ladite au moins une masselotte (5).

10. Balancier (1) selon l'une quelconque des revendications 1 à 9, dans lequel ladite au moins une masselotte (5) est chassée dans ledit logement (3) dudit bras (2) dudit balancier (1).

11. Balancier (1) selon l'une quelconque des revendications 1 à 10, dans lequel ledit bras (2) et ladite serge (10) ont la même épaisseur.

12. Mouvement d'horlogerie comprenant un balancier (1) selon l'une des revendications 1 à 11.

13. Pièce d'horlogerie comprenant un mouvement selon la revendication 12.

## Patentansprüche

1. Unruh (1) mit Trägheitsregulierung für eine Uhr, umfassend eine Nabe (4), die die Schwenkachse (A) der Unruh (1) definiert, einen Unruhreif (10) und eine Schale (11), die sich zwischen einer unteren Ebene (Pi) und einer oberen Ebene (Ps) beiderseits einer mittleren Ebene (Pm) erstreckt, wobei die Schale (11) mindestens einen Arm (2), der den Unruhreif (10) mit der Nabe (4) verbindet, umfasst, und der mindestens eine Arm (2) eine Aufnahme (3) aufweist, die konfiguriert ist, um mindestens ein Fliehgewicht (5) aufzunehmen und in Position zu halten,
wobei das mindestens eine Fliehgewicht (5) eine Vorderseite (52) und eine Rückseite (53) aufweist, **dadurch gekennzeichnet, dass** das mindestens eine Fliehgewicht in den Arm (2) der Unruh (1) integriert ist und dass das mindestens eine Fliehgewicht (5) obere Flügel (54) und untere Flügel (55) aufweist, die dazu vorgesehen sind, sich beiderseits des Arms (2) auf Höhe der unteren Ebene (Pi) bzw. der oberen Ebene (Ps) abzustützen, um das mindestens eine Fliehgewicht (5) axial in Position zu halten.

2. Unruh (1) mit Trägheitsregulierung für eine Uhr, umfassend eine Nabe (4), die die Schwenkachse (A) der Unruh (1) definiert, einen Unruhreif (10) und eine Schale (11), die sich zwischen einer unteren Ebene (Pi) und einer oberen Ebene (Ps) beiderseits einer mittleren Ebene (Pm) erstreckt, wobei die Schale (11) mindestens einen Arm (2) umfasst, der den Unruhreif (10) mit der Nabe (4) verbindet, wobei der mindestens eine Arm (2) eine Aufnahme (3) aufweist, die konfiguriert ist, um ein Fliehgewicht (5) aufzunehmen und in Position zu halten, wobei das mindestens eine Fliehgewicht (5) eine Vorderseite (52) und eine Rückseite (53) aufweist und eine zylindrische Form besitzt, deren Flächen die Zylinderböden bilden, **dadurch gekennzeichnet, dass** das mindestens eine Fliehgewicht in den Arm (2) der Unruh (1) integriert ist, so dass sich die Vorderseite und die Rückseite im Wesentlichen in der oberen Ebene (Ps) bzw. in der unteren ebene (Pi) befinden.

3. Unruh (1) nach Anspruch 2, wobei die Vorderseite (52) und die Rückseite (53) des mindestens einen Fliehgewichts (5) in Bezug auf die obere Ebene (Ps) und die untere Ebene (Pi) um einen Betrag von 0 µm bis 1 mm zurückgesetzt sind.

4. Unruh (1) nach Anspruch 1, wobei die Vorderseite (52) und die Rückseite (53) des mindestens einen Fliehgewichts (5) in Bezug auf die obere Ebene (Ps) und die untere Ebene (Pi) um bis zu 0,6 mm vorstehen.

5. Unruh (1) nach einem der Ansprüche 1 bis 4, wobei das mindestens eine Fliehgewicht (5) in der mittleren Ebene (Pm) der Schale angeordnet ist.

6. Unruh (1) nach einem der Ansprüche 1 bis 5, wobei die Aufnahme (3) und das mindestens eine Fliehgewicht (5) eine komplementäre Form aufweisen.

7. Unruh (1) nach einem der Ansprüche 1 bis 6, wobei das mindestens eine Fliehgewicht (5) mit einem vorgegebenen Haltedrehmoment innerhalb der Aufnahme (3) eingeklemmt ist.

8. Unruh (1) nach einem der Ansprüche 1 bis 7, wobei der Arm (2) einen elastischen Teil (20) aufweist, der sich in der mittleren Ebene (Pm) erstreckt, wobei der elastische Teil (20) bei der Montage des mindestens einen Fliehgewichts (5) verformbar ist.

9. Unruh (1) nach einem der Ansprüche 2 bis 8, wobei die Aufnahme (3) in Bezug auf die obere Ebene (Ps) und die untere Ebene (Pi) Arretierungen (30) aufweist, um das mindestens eine Fliehgewicht (5) axial in Position zu halten.

10. Unruh (1) nach einem der Ansprüche 1 bis 9, wobei das mindestens eine Fliehgewicht (5) in die Aufnahme (3) des Arms (2) der Unruh (1) eingebracht ist.

11. Unruh (1) nach einem der Ansprüche 1 bis 10, wobei der Arm (2) und der Unruhreif (10) die gleiche Dicke aufweisen.

12. Uhrwerk, umfassend eine Unruh (1) nach einem der Ansprüche 1 bis 11.

13. Uhr, umfassend ein Werk nach Anspruch 12.

## Claims

1. Balance (1) with inertia adjustment, for a timepiece, comprising a hub (4) defining the pivot axis (A) of said balance (1), a felloe (10), a web (11) extending between a lower plane (Pi) and an upper plane (Ps) on either side of a median plane (Pm), said web (11) comprising at least one arm (2) connecting said felloe (10) to said hub (4), said at least one arm (2) comprising a housing (3) configured to receive and maintain in place at least one inertia-block (5),
said at least one inertia-block (5) having a front face (52) and a rear face (53) and **characterised in that** said at least one inertia-block is integrated into said arm (2) of said balance (1), and **in that** said at least one inertia-block (5) comprises upper leaves (54) and lower leaves (55) intended to bear on either side of said arm (2) respectively at the lower plane (Pi) and at the upper plane (Ps) in order to maintain said at least one inertia-block (5) axially in place.

2. Balance (1) with inertia adjustment for a timepiece, comprising a hub (4) defining the pivot axis (A) of said balance (1), a felloe (10), a web (11) extending between a lower plane (Pi) and an upper plane (Ps) on either side of a median plane (Pm), said web (11) comprising at least one arm (2) connecting said felloe (10) to said hub (4), said at least one arm (2) comprising a housing (3) configured to receive and maintain in place at least one inertia-block (5), said at least one inertia-block (5) having a front face (52) and a rear face (53), and having a cylindrical shape, said faces of which form the bases of the cylinder, **characterised in that** said at least one inertia-block is integrated into said arm (2) of said balance (1), in such a way that said front face and rear face are substantially in said upper plane (Ps) and said lower plane (Pi)

3. Balance (1) according to claim 2, wherein said front face (52) and said rear face (53) of said at least one inertia-block (5) are set back by 0µm to 1mm with respect to said upper plane (Ps) and to said lower plane (Pi).

4. Balance (1) according to claim 1, wherein said front face (52) and said rear face (53) of said at least one inertia-block (5) protrude up to 0.6mm with respect to said upper plane (Ps) and to the lower plane (Pi).

5. Balance (1) according to any one of claims 1 to 4, wherein said at least one inertia-block (5) is in place according to said median plane (Pm) of said web.

6. Balance (1) according to any one of claims 1 to 5, wherein said housing (3) and said at least one inertia-block (5) have a complementary shape.

7. Balance (1) according to any one of claims 1 to 6, wherein said at least one inertia-block (5) is pinched with a predetermined retention torque inside said housing (3).

8. Balance (1) according to any one of claims 1 to 7, wherein said arm (2) has an elastic portion (20) extending according to said median plane (Pm), said elastic portion (20) being capable of being deformed during the mounting of said at least one inertia-block (5).

9. Balance (1) according to any one of claims 2 to 8, wherein said housing (3) comprises stops (30) at the upper plane (Ps) and at the lower plane (Pi) in order to maintain said at least one inertia-block (5) axially in place.

10. Balance (1) according to any one of claims 1 to 9, wherein said at least one inertia-block (5) is set in said housing (3) of said arm (2) of said balance (1).

11. Balance (1) according to any one of claims 1 to 10, wherein said arm (2) and said felloe (10) have the same thickness.

12. Horological movement comprising a balance (1) according to one of claims 1 to 11.

13. Timepiece comprising a movement according to claim 12.
